# FASCICULE DE BREVET EUROPEEN

(11) **EP 3 631 124 B1**
(45) Date de publication et mention de la délivrance du brevet: **29.12.2021**
(21) Numéro de dépôt: 18734866.9
(22) Date de dépôt: 04.05.2018
(51) Int. Cl.: E04H 7/02, E04H 7/06, E04H 12/20, E02D 27/38, E02D 27/01, F25J 3/04, E04H 9/02, B65D 90/22

(54) **UNITE DE SEPARATION OU DE LIQUEFACTION D'UN GAZ**
GASVERFLÜSSIGUNGS- ODER TRENNEINHEIT
GAS LIQUEFACTION OR SEPARATION UNIT

(30) Priorité: 24.05.2017 FR 1754627
(43) Date de publication de la demande: 08.04.2020
(73) Titulaire: L'AIR LIQUIDE, Société Anonyme pour l'Etude et l'Exploitation des Procédés Georges Claude, 75007 Paris (FR)
(72) Inventeur: CAVAGNE, Patrice, 94170 Le Perreux sur Marne (FR); LE BOT, Patrick, 94300 Vincennes (FR)
(74) Mandataire: Air Liquide
(86) Numéro de dépôt international: PCT/FR2018/051135
(87) Numéro de publication internationale: WO 2018/215710

(56) Documents cités:
- EP-A2- 0 157 585
- WO-A1-2005/028340
- JP-A- S 578 697
- JP-A- 2013 107 653
- US-A- 4 249 352

## Description

La présente invention concerne une unité de séparation ou de liquéfaction d'un gaz, qui peut éventuellement être mobile et un procédé de transport et de remontage de l'unité.

Certaines unités de séparation ou de liquéfaction d'un gaz, et en particulier les petits générateurs d'azote par voie cryogénique sont amenés à fournir du gaz pour une durée courte (quelques années, par exemple moins que 10 ans).

A l'issue de la durée de fourniture de gaz, l'unité est si possible déménagée pour servir un autre client, dans un autre lieu.

Leur conception actuelle est basée sur l'utilisation de fondations classiques, composées de massifs de béton profonds enfouis, dimensionnées pour résister aux contraintes météorologiques (par exemple l'effort induit par une vitesse de vent) et sismiques locales.

Ces massifs sont généralement coulés sur place, après excavation du sol, nécessitant des fouilles, et coffrage, et les différents équipements qui composent l'unité de production sont posées sur ces massifs, et liaisonnés aux divers massifs par différents types de systèmes (boulons, tiges d'ancrages, ancrages chimiques, etc..). De telles unités disposées sur fondations classiques sont connues de l'état de la technique et décrites par exemple dans JP 2013 107653 A ou US 4 249 352 A.

Il est connu de WO 05028340 d'utiliser des blocs de béton préfabriqués posés au sol pour y poser des équipements industriels, tels que des petits stockages et leurs accessoires (pompes cryogéniques, vaporiseurs, clôture). Il est aussi connu de déposer des compresseurs d'air de petites puissances (< 1MW) sur des socles en béton. Mais ces différents systèmes s'avèrent inopérants pour les enceintes isolées appelées boites froides, qui intègrent notamment les colonnes de distillation.

En effet, celles-ci, de formes élancées (ayant une grande hauteur pour une section au sol réduite) sont soumises à des forces (moments) de renversement très importantes lors des agressions par le vent ou le séisme. Seule la solution d'un massif de béton enfoui de grande dimension, créant ainsi du lest, permet à ce jour d'assurer la stabilité de ce type d'équipement.

L'inconvénient d'un tel système réside dans son immobilisme. En effet, lors du déménagement de l'unité à l'issue de la période de production, ces massifs de béton enterrés restent dans le sol, et d'autres sont reconstruits sur le nouveau site. Cela constitue donc une perte sèche, puisque l'investissement et la construction de nouveaux massifs sont nécessaires.

Pour éviter ces fondations enfouies massives, l'équipement critique (boite froide) sera déposé sur un bloc de béton préfabriqué, et posé sur le sol. Sa fonction ne sera que de reprendre statiquement la charge de l'équipement posé dessus en fonction de la nature et la capacité portante du sol. La résistance aux agressions météorologiques ou sismiques sera assurée par la présence d'au moins trois haubans qui relieront chacun la boite froide à au moins un bloc de béton préfabriqué et lui-même déposé au sol. Chacun des N haubans constituant le système seront disposés de telle façon qu'ils formeront entre eux un angle sensiblement égal à 360/N degrés.

Selon un objet de l'invention, il est prévu une unité de séparation et/ou de liquéfaction d'un gaz comprenant au moins une enceinte, éventuellement isolée, de forme élancée, caractérisée en ce que l'enceinte est disposée sur un premier bloc de béton et l'enceinte est ancrée au sol au moyen d'au moins trois haubans, chacun relié à un deuxième bloc de béton distinct, les deuxièmes blocs de béton reliés aux haubans étant disposés au sol aux angles d'un polygone, le premier et les deuxième blocs ayant une profondeur en dessous du niveau de référence du sol n'excédant pas 1m, préférablement 0,7m, typiquement 0,5m.

Selon d'autres objets facultatifs, qui peuvent être chacun combiné avec chacun dans la limite des combinaisons logiquement possibles :
- le premier et/ou les deuxièmes bloc(s) est/sont préfabriqué(s)
- le polygone est un polygone régulier.
- le polygone est un polygone irrégulier.
- le polygone est un triangle, ou un quadrilatère.
- le polygone un triangle isocèle, un triangle équilatéral, un carré, un rectangle, un pentagone.
- l'enceinte est/contient une colonne de distillation ou de lavage, éventuellement capable d'opérer à une température cryogénique.
- l'enceinte a une hauteur H au-dessus du niveau de référence du sol et les haubans sont reliés à des points de l'enceinte situés à une hauteur au-dessus du niveau de référence du sol d'entre 0,5H et 1H, préférablement entre 0,5H et 0,7H.
- l'enceinte a une hauteur H au-dessus du niveau de référence du sol et un périmètre P autour de l'enceinte, suivant une direction perpendiculaire à la hauteur, le rapport entre H et P étant supérieur à 1,5, voire supérieur à 2.
- la dimension maximale de chacun des premier et deuxième blocs est inférieure à la hauteur de l'enceinte.
- le poids de chacun des premier et deuxième blocs est inférieur au poids de l'enceinte.
- au moins un des deuxièmes blocs sert d'un support d'au moins un élément de l'unité de séparation et/ou de liquéfaction autre que l'enceinte.
- l'au moins un élément de l'unité de séparation et/ou de liquéfaction autre que l'enceinte est une autre enceinte, un compresseur d'un gaz destiné à ou provenant de l'enceinte, un stockage, une turbine d'un gaz destiné à ou provenant de l'enceinte, un moteur, une unité de purification d'un gaz destiné à ou provenant de l'enceinte, un échangeur de chaleur pour modifier la température d'un gaz destiné à ou provenant de l'enceinte, une station météorologique ou un bureau.
- l'unité comprend des repères de position pour au moins un des premier et deuxièmes blocs indiquant la disposition relative de l'enceinte et/ou des haubans et/ou d'un élément de l'unité.

Selon un autre objet de l'invention, il est prévu un procédé de transport et de remontage d'une enceinte d'une unité de séparation ou de liquéfaction d'un gaz tel que décrit ci-dessus dans lequel on transporte l'enceinte et éventuellement le premier et/ou au moins un des deuxièmes blocs de béton d'un site à un autre et on remonte l'enceinte sur un/le premier bloc, utilisant des haubans rattachés à des/les deuxièmes blocs pour maintenir l'enceinte en place.

Il est donc possible de transporter au moins un bloc d'un site à l'autre ou sinon d'utiliser les blocs existants sur un site pour le remontage.

En utilisant les repères mentionnés ci-dessus, on peut avoir la même disposition du raccordement de tuyauteries entre les éléments et/ou entre une enceinte et un élément de l'unité sur les deux sites.

Selon un autre objet de l'invention, il est prévu un procédé de séparation et/ou de liquéfaction de gaz dans une unité selon une des revendications 1 et 10, la séparation et/ou la liquéfaction s'effectuant dans l'enceinte contenant un appareil de séparation et/ou de liquéfaction.

L'invention sera décrite de manière plus détaillée en se référant aux figures, dont la Figure 1 est une vue schématique de dessus d'un appareil selon l'invention et la Figure 2 est une vue schématique d'un côté d'un appareil selon l'invention.

Dans la Figure 1, l'enceinte E est disposée sur un massif de béton 1, içi illustrée de section carrée, (mais toute autre géométrie conviendrait, par exemple un rectangle ou un octogone) posé sur le sol et dont la profondeur en dessous du niveau de référence du sol n'excède pas 1m, préférablement 0,7m, typiquement 0,5m. Le bloc 1 est de préférence préfabriqué. L'enceinte E peut être une colonne de distillation ou de lavage ou un appareil de liquéfaction. Elle peut être isolée par une espace sous vide autour de la colonne ou être maintenue à l'intérieur d'une boîte froide remplie d'isolant pulvérulent. L'enceinte est maintenue en place par trois haubans 3 attachée à trois points de l'enceinte à la même hauteur de préférence mais à un angle de 120° sur le pourtour de l'enceinte, si elle est cylindrique. L'enceinte a une hauteur H au-dessus du niveau de référence du sol et un périmètre P autour de l'enceinte, suivant une direction perpendiculaire à la hauteur, le rapport entre H et P étant supérieur à 1,5, voire supérieur à 2.

Les haubans sont attachés à trois massifs en béton 2 posés sur le sol, chacun à sensiblement la même distance du massif 1. Néanmoins pour tenir compte de la disposition d'un site ou des vents dominants, les haubans peuvent être de longueurs différentes et les massifs 2 peuvent être à distances différentes du massif 1. Les blocs 2 sont de préférence préfabriqués.

D'autres éléments 4 de l'appareil de séparation ou de liquéfaction sont disposés à proximité des blocs 1, 2, pouvant être une unité de compression d'un gaz destiné à ou provenant de l'enceinte, une unité de purification d'un gaz destiné à ou provenant de l'enceinte, un échangeur de chaleur pour modifier la température d'un gaz destiné à ou provenant de l'enceinte.

Comme on voit à la Figure 2, si l'enceinte a une hauteur H au-dessus du sol, les haubans 3 sont reliés à des points de l'enceinte E situés à une hauteur au-dessus du sol d'entre 0,5H et 1H.

Ici les blocs 2 sont disposés au sol formant les points d'un triangle équilatéral mais pour un cas plus général les deuxièmes blocs de béton reliés aux haubans étant disposés au sol aux angles d'un polygone régulier ou irrégulier. Ce polygone peut être par exemple un triangle isocèle, un carré, un rectangle, un pentagone etc.

Ici les haubans 3 forment entre eux sur le plan horizontal des angles de 120°.

La dimension maximale de chacun des premier et deuxième blocs 1, 2 est inférieure à la hauteur de l'enceinte E et le poids chacun des premier et deuxièmes blocs 1, 2 est inférieure au poids de l'enceinte E.

Au moins un des deuxièmes blocs 2 sert d'un support d'un élément de l'unité de séparation et/ou de liquéfaction autre que l'enceinte E.

On peut par exemple y disposer un compresseur d'un gaz destiné à ou provenant de l'enceinte, un stockage, une turbine d'un gaz destiné à ou provenant de l'enceinte, une unité de purification d'un gaz destiné à ou provenant de l'enceinte, un échangeur de chaleur pour modifier la température d'un gaz destiné à ou provenant de l'enceinte, une station météorologique, un bureau etc.

Il est possible de transporter une enceinte d'un site à un autre et de remonter l'enceinte en utilisant les mêmes massifs transportés également sur l'autre site. Sinon les massifs peuvent être disponibles sur un ou plusieurs sites et l'enceinte arrive et est arrimée utilisant les massifs disponibles sur place.

Si au moins un massif est transporté, il est envisageable de choisir ses dimensions pour pouvoir le(s) transporter avec l'enceinte, par exemple dans le même conteneur.

Des systèmes de repères de position seront alors utilisés pour pouvoir positionner les différents équipements, incluant principalement l'enceinte E, le(s) compresseur(s), le système de purification de gaz, sur leurs blocs de béton respectifs de façon à ce que les blocs de béton soient disposés exactement de la même façon entre les deux sites. Le raccordement de tuyauteries entre les équipements est donc identique d'un site à un autre.

Ceci facilite le raccordement entre les éléments de l'unité et/ou entre une enceinte et un élément de l'unité sur site.

Parmi les différents systèmes de repères de position possibles, on pourra noter l'utilisation de gabarits de pose.

La façon d'arrimer l'enceinte est particulièrement intéressante pour une unité mobile mais peut également constituer une technique peu chère pour maintenir une enceinte de manière permanente sur un seul site.

L'enceinte peut opérer à une température en dessous de 0°C, par exemple à une température cryogénique.

## Revendications

1. Unité de séparation et/ou de liquéfaction d'un gaz comprenant au moins une enceinte (E), éventuellement isolée, de forme élancée, disposée sur des fondations et ancrée au sol au moyen de haubans, **caractérisée en ce que** l'enceinte est disposée sur un premier bloc de béton (1) et l'enceinte est ancrée au sol au moyen d'au moins trois haubans (3), chacun relié à un deuxième bloc de béton distinct (2), les deuxièmes blocs de béton reliés aux haubans étant disposés au sol aux angles d'un polygone, le premier et les deuxième blocs ayant une profondeur en dessous du niveau de référence du sol n'excédant pas 1m, préférablement 0,7m, typiquement 0,5m.

2. Unité selon la revendication 1 dans laquelle le polygone est un polygone régulier.

3. Unité selon la revendication 1 ou 2 dans laquelle le polygone est un triangle, ou un quadrilatère.

4. Unité selon l'une des revendications précédentes dans laquelle l'enceinte (E) a une hauteur H au-dessus du niveau de référence du sol et les haubans (3) sont reliés à des points de l'enceinte situés à une hauteur au-dessus du niveau de référence du sol d'entre 0,5H et 1H, préférablement entre 0,5H et 0,7H

5. Unité selon l'une des revendications précédentes dans laquelle la dimension maximale de chacun des premier et deuxième blocs (1, 2) est inférieure à la hauteur de l'enceinte et le poids de chacun des premier et deuxième blocs est inférieur au poids de l'enceinte (E).

6. Unité selon l'une des revendications précédentes dans laquelle au moins un des deuxièmes blocs sert d'un support d'au moins un élément (4) de l'unité de séparation et/ou de liquéfaction autre que l'enceinte (E).

7. Unité selon la revendication 6 dans lequel l'élément est une autre enceinte, un compresseur d'un gaz destiné à ou provenant de l'enceinte, un stockage, une turbine d'un gaz destiné à ou provenant de l'enceinte, un moteur, une unité de purification d'un gaz destiné à ou provenant de l'enceinte, un échangeur de chaleur pour modifier la température d'un gaz destiné à ou provenant de l'enceinte, une station météorologique ou un bureau.

8. Unité selon la revendication 6 ou 7 comprenant des repères de position pour au moins un des premier et deuxièmes blocs (1, 2) indiquant la disposition relative de l'enceinte et/ou des haubans et/ou d'un élément de l'unité.

9. Unité selon l'une des revendications précédentes dans laquelle le premier bloc (1) est préfabriqué et/ou les deuxième blocs (2) sont préfabriqués.

10. Unité selon l'une des revendications précédentes dans laquelle l'enceinte est/contient une colonne de distillation ou de lavage, éventuellement capable d'opérer à une température cryogénique

11. Procédé de transport et de remontage d'une enceinte (E) d'une unité de séparation ou de liquéfaction d'un gaz selon l'une des revendications précédentes dans laquelle on transporte l'enceinte et éventuellement le premier et/ou au moins un des deuxièmes blocs de béton (1, 2) d'un site à un autre et on remonte l'enceinte sur un/le premier bloc, utilisant des haubans (3) rattachés à des/les deuxièmes blocs pour maintenir l'enceinte en place.

12. Procédé selon la revendication 11 de remontage d'une enceinte (E) selon la revendication 8 dans lequel on utilise les repères pour avoir la même disposition du raccordement de tuyauteries entre les éléments (4) et/ou entre une enceinte et un élément de l'unité sur les deux sites.

13. Procédé de séparation et/ou de liquéfaction de gaz dans une unité selon une des revendications 1 et 10, la séparation et/ou la liquéfaction s'effectuant dans l'enceinte contenant un appareil de séparation et/ou de liquéfaction.

## Patentansprüche

1. Einheit zur Trennung und/oder Verflüssigung eines Gases, umfassend mindestens eine eventuell isolierte Einhausung (E) mit schlanker Form, die auf Fundamenten angeordnet ist und mittels Abspannungen im Boden verankert ist, **dadurch gekennzeichnet, dass** die Einhausung auf einem ersten Betonblock (1) angeordnet ist und die Einhausung mittels mindestens dreier Abspannungen (3) im Boden verankert ist, wobei jede mit einem zweiten gesonderten Betonblock (2) verbunden ist, wobei die zweiten Betonblöcke, die mit den Abspannungen verbunden sind, in den Winkeln eines Vielecks am Boden angeordnet sind, wobei der erste und die zweiten Blöcke eine Tiefe unter dem Referenzniveau des Bodens aufweisen, die 1 m, vorzugsweise 0,7 m, typischerweise 0,5 m nicht überschreitet.

2. Einheit nach Anspruch 1, wobei das Vieleck ein regelmäßiges Vieleck ist.

3. Einheit nach Anspruch 1 oder 2, wobei das Vieleck ein Dreieck oder ein Viereck ist.

4. Einheit nach einem der vorhergehenden Ansprüche, wobei die Einhausung (E) eine Höhe H über dem Referenzniveau des Bodens aufweist und die Abspannungen (3) mit Punkten der Einhausung verbunden sind, die sich auf einer Höhe über dem Referenzniveau des Bodens zwischen 0,5 H und 1 H, vorzugsweise zwischen 0,5 H und 0,7 H befinden.

5. Einheit nach einem der vorhergehenden Ansprüche, wobei die maximale Abmessung jedes der ersten und zweiten Blöcke (1, 2) unter der Höhe der Einhausung und das Gewicht jedes der ersten und zweiten Blöcke unter dem Gewicht der Einhausung (E) liegt.

6. Einheit nach einem der vorhergehenden Ansprüche, wobei mindestens einer der zweiten Blöcke als ein Träger mindestens eines anderen Elements (4) der Trenn- und/oder Verflüssigungseinheit als die Einhausung (E) dient.

7. Einheit nach Anspruch 6, wobei das Element eine andere Einhausung, ein Kompressor eines Gases für die oder aus der Einhausung, ein Speicher, eine Turbine eines Gases für die oder aus der Einhausung, ein Motor, eine Einheit zur Reinigung eines Gases für die oder aus der Einhausung, ein Wärmetauscher zur Änderung der Temperatur eines Gases für die oder aus der Einhausung, eine Wetterstation oder ein Büro ist.

8. Einheit nach Anspruch 6 oder 7, umfassend Positionsmarkierungen für mindestens einen der ersten und der zweiten Blöcke (1, 2), die die relative Anordnung der Einhausung und/oder der Abspannungen und/oder eines Elements der Einheit angeben.

9. Einheit nach einem der vorhergehenden Ansprüche, wobei der erste Block (1) vorgefertigt und/oder die zweiten Blöcke (2) vorgefertigt sind.

10. Einheit nach einem der vorhergehenden Ansprüche, wobei die Einhausung eine Destillations- oder Waschkolonne ist oder enthält, die eventuell geeignet ist, bei einer kryogenen Temperatur zu arbeiten.

11. Verfahren zum Transport und Wiederaufbau einer Einhausung (E) einer Einheit zur Trennung oder Verflüssigung eines Gases nach einem der vorhergehenden Ansprüche, wobei die Einhausung und eventuell der erste und/oder mindestens einer der zweiten Betonblöcke (1, 2) von einem Standort an einen anderen transportiert und die Einhausung auf einem oder dem ersten Block mittels der Abspannungen (3), die an zweiten oder den zweiten Blöcken angebracht sind, um die Einhausung an Ort und Stelle zu halten, wieder aufgebaut wird.

12. Verfahren nach Anspruch 11 zum Wiederaufbau einer Einhausung (E) nach Anspruch 8, wobei die Markierungen verwendet werden, um dieselbe Anordnung des Anschlusses von Rohrleitungen zwischen den Elementen (4) und/oder zwischen einer Einhausung und einem Element der Einheit an den zwei Standorten zu haben.

13. Verfahren zur Trennung und/oder Verflüssigung von Gas in einer Einheit nach einem der Ansprüche 1 und 10, wobei die Trennung und/oder Verflüssigung in der Einhausung erfolgt, die eine Trenn- und/oder Verflüssigungsvorrichtung enthält.

## Claims

1. Unit for separating and/or liquefying a gas, comprising at least one chamber (E), optionally insulated, of slender shape, disposed on foundations and anchored to the ground by means of guy wires, **characterized in that** the chamber is disposed on a first concrete block (1) and the chamber is anchored to the ground by means of at least three guy wires (3), each connected to a separate second concrete block (2), the second concrete blocks connected to the guy wires being disposed on the ground at the corners of a polygon, the first and the second blocks having a depth below the reference level of the ground that does not exceed 1 m, preferably 0.7 m, typically 0.5 m.

2. Unit according to Claim 1, wherein the polygon is a regular polygon.

3. Unit according to Claim 1 or 2, wherein the polygon is a triangle or a quadrilateral.

4. Unit according to one of the preceding claims, wherein the chamber (E) has a height H above the reference level of the ground and the guy wires (3) are connected to points of the chamber that are situated at a height above the reference level of the ground of between 0.5H and 1H, preferably between 0.5H and 0.7H.

5. Unit according to one of the preceding claims, wherein the maximum size of each of the first and second blocks (1, 2) is less than the height of the chamber and the weight of each of the first and second blocks is less than the weight of the chamber (E).

6. Unit according to one of the preceding claims, wherein at least one of the second blocks acts as a support for at least one element (4) of the separation and/or liquefaction unit other than the chamber (E).

7. Unit according to Claim 6, wherein the element is another chamber, a compressor for a gas intended for or coming from the chamber, a storage tank, a turbine for a gas intended for or coming from the chamber, a motor, a purification unit for a gas intended for or coming from the chamber, a heat exchanger for modifying the temperature of a gas intended for or coming from the chamber, a weather station or an office.

8. Unit according to Claim 6 or 7, comprising position references for at least one of the first and second blocks (1, 2) indicating the relative disposition of the chamber and/or of the guy wires and/or of an element of the unit.

9. Unit according to one of the preceding claims, wherein the first block (1) is prefabricated and/or the second blocks (2) are prefabricated.

10. Unit according to one of the preceding claims, wherein the chamber is/contains a distillation or washing column, optionally capable of working at a cryogenic temperature.

11. Method for transporting and reassembling a chamber (E) of a unit for separating or liquefying a gas according to one of the preceding claims, wherein the chamber and optionally the first and/or at least one of the second concrete blocks (1, 2) is/are transported from one site to another and the chamber is reassembled on a/the first block, using guy wires (3) attached to second blocks/the second blocks in order to keep the chamber in position.

12. Method according to Claim 11 for reassembling a chamber (E) according to Claim 8, wherein the references are used so as to have the same disposition of the connection of pipes between the elements (4) and/or between a chamber and an element of the unit at the two sites.

13. Method for separating and/or liquefying gas in a unit according to one of Claims 1 and 10, the separation and/or liquefaction taking place in the chamber containing a separation and/or liquefaction apparatus.
